# EUROPÄISCHE PATENTSCHRIFT

(11) **EP 4 472 462 B1**
(45) Veröffentlichungstag und Bekanntmachung des Hinweises auf die Patenterteilung: **15.10.2025**
(21) Anmeldenummer: 23701256.2
(22) Anmeldetag: 17.01.2023
(51) Int. Cl.: A45B 9/00, A63C 11/22, A63B 9/00

(54) **FALTSTOCK**
FOLDING STICK
BATON PLIABLE

(30) Priorität: 01.02.2022 CH 942022
(43) Veröffentlichungstag der Anmeldung: 11.12.2024
(73) Patentinhaber: Lekisport AG, 6340 Baar (CH)
(72) Erfinder: HEIM, Eberhard, 72669 Unterensingen (DE)
(74) Vertreter: Bremi, Tobias Hans
(86) Internationale Anmeldenummer: PCT/EP2023/050932
(87) Internationale Veröffentlichungsnummer: WO 2023/147992

(56) Entgegenhaltungen:
- WO-A1-2021/156220
- US-B2- 9 609 925

## Beschreibung

### TECHNISCHES GEBIET

Die vorliegende Erfindung betrifft das Gebiet der Stöcke für das Wandern, Nordic Walking, aber auch im weitesten Sinne für andere Sportarten wie beispielsweise Langlauf oder Alpin-Skilauf, Alpinismus etc.

### STAND DER TECHNIK

Insbesondere, aber nicht ausschliesslich, aus dem Gebiet des Wanderns resp. Nordic Walkings sind Stockkonstruktionen bekannt, welche in ihrer Länge verstellbar sind. Die Verstellbarkeit kann dabei einerseits dafür genutzt werden, dass die Länge des Stockes auf die Bedürfnisse angepasst eingestellt werden kann, und andererseits aber auch dazu, den Stock auf ein so klein wie mögliches Packmass zu reduzieren, d.h. die Länge derart stark verkleinerbar auszugestalten, dass der Stock beispielsweise in einem Rucksack oder ähnlichem verstaut werden kann. Solche Konstruktionen, bei welchen sogenannte Innenrohre mit geringem Durchmesser verschieblich in einem Aussenrohr mit einem etwas grösseren Durchmesser gelagert sind, und bei welchen die Relativposition der Rohrabschnitte durch einen Feststellmechanismus festgelegt werden kann, sind beispielsweise bekannt aus der DE 297 06 849 oder aber auch aus der DE 497 08 829 oder der EP 1 450 906.

Bei der Verwendung von solchen Konstruktionen ist es zwingend, dass die einzelnen Rohrabschnitte unterschiedlichen Durchmesser haben, und zudem muss sichergestellt sein, damit insbesondere das geringe Packmass erreicht werden kann, dass die Rohre auch wirklich weitestgehend ineinander verschoben werden können.

Damit kann es vorkommen, dass der Stock insbesondere im unteren Bereich, wo typischerweise das dünnste Rohr angeordnet wird, sehr dünn wird, und damit für manche Anwendungen nicht mehr genügend Eigensteifigkeit aufweist. Zudem sind die in den oben genannten Dokumenten offenbarten Konstruktionen häufig vom Benutzer nicht ganz so gern gesehen, da die Relativposition der einzelnen Stockrohrabschnitte durch ein Verdrehen dieser Stockrohrabschnitte relativ zu einander sichergestellt werden muss, wozu entsprechende manuell aufzubringende Drehkräfte erforderlich sind.

Alternative Mechanismen, bei welchen die relative Festlegung der axialen Position von unterschiedlichen verschieblichen Rohrabschnitten nicht durch einen innenliegenden Feststellmechanismus realisiert ist, sind beispielsweise aus der WO 2010/085905 bekannt, oder aber auch aus der DE 694 01 765 oder der EP 1 217 224 resp. der EP 098 898. Diese aussenliegenden Konstruktionen sind aber häufig nicht dafür geeignet, mehr als zwei Stockrohre verschieblich ineinander zu lagern, wodurch dann auch kein genügend kleines Packmass resultiert.

Es gibt sogenannte Faltstöcke, beispielsweise bekannt aus der WO 2012/104424, bei diesen werden einzelne Stock-Segmente über Steckverbindungen verbunden. Die Stock-Segmente können dann im Wesentlichen die gleichen Durchmesser aufweisen, und die Stocksegmente sind über ein Zugseil miteinander verbunden, sodass nach dem Zusammenstecken die einzelnen Stock-Segmente durch Unter-Zug-Setzen dieses Zugseils die Segmente in axialer Richtung miteinander starr verbunden werden. Problematisch an diesen Konstruktionen ist, dass das flexible Zugseil die einzelnen Stock-Segmente miteinander verbinden und durch diese hindurch laufen muss. Damit gestalten sich derartige Konstruktionen wenig herstellungs- und servicefreundlich und können auch nur schwierig nach unterschiedlichen Kundenwünschen zusammengestellt werden.

Eine diesbezügliche Verbesserung beschreibt die WO 2021/156220, namentlich einen Faltstock mit vier oder fünf Rohrabschnitten, die im zusammengesetzten Zustand über Steckverbindungen miteinander verbunden sind, und wenigstens zwei oder drei Rohrabschnitte im zusammengefalteten Zustand nur noch über ein bewegliches Verbindungselement miteinander verbunden sind Der Faltstock dabei ist dadurch gekennzeichnet, dass in den Zapfenbereich der Steckverbindungen und diesen zum folgenden Rohrabschnitt abschließend jeweils ein Konus-Abschlusszapfen mit einer axialen Durchgangsöffnung lösbar eingefügt, z.B. eingeschraubt ist, und wobei jeder dieser Konus-Abschlusszapfen einen axialen Schlitz aufweist, durch welchen das Zugseil in die Durchgangsöffnung in radialer Richtung eingeführt werden kann.

### DARSTELLUNG DER ERFINDUNG

Problematisch bei derartigen Faltstöcken ist, dass das dabei verwendete Zugseil, mit dem die einzelnen Rohrabschnitte, die über eine reine Steckverbindung verbunden sind, verbunden werden, bei intensiver Benutzung Schaden nehmen kann, der bereits dann problematisch wird, wenn die Oberfläche des Zugseils nicht mehr glatt ist, da dann der Stock nicht mehr ohne weiteres oder nur noch mit großem Kraftaufwand fixiert werden kann.

Eine Lösung kann darin bestehen, ein Zugseil mit einer Ummantelung über seine gesamte Länge zu versehen, diese Lösung ist aber teuer, ökologisch fragwürdig und zudem auch schwierig zu montieren, da die entsprechende Ummantelung dort, wo das Zugseil befestigt werden muss, entweder entfernt werden muss oder die Befestigung unter Berücksichtigung der Ummantelung realisiert werden muss, was aufwendig und schwierig ist.

Die vorliegende Erfindung geht einen überraschend einfachen und sehr effizienten völlig anderen Weg. Konkret wird eine Schutzummantelung vorgesehen, aber jeweils nur gerade im Bereich um das Zugseil, wo dies erforderlich ist, d. h. um jenen Bereich des Zugseils, der im gefalteten Zustand freiliegt und gekrümmt wird. Um dies realisieren zu können, muss nun sichergestellt sein, dass die Schutzummantelung die axiale Beweglichkeit des Zugseils nicht behindert, da andernfalls der Stock in der zusammen gesteckten Position nicht fixiert werden kann. Auf der anderen Seite muss sichergestellt sein, dass die Schutzummantelung aber auch nicht im Stock verschoben werden kann, da sie andernfalls aus dem Bereich um das Zugseil, wo sie erforderlich ist, verschoben werden könnte. Entsprechend besteht der Kerngedanke der vorliegenden Erfindung darin, bei den Steckverbindungen Mittel vorzusehen, die eine einfache Montage ermöglichen und es ermöglichen, die Schutzummantelung dort zu befestigen in einer Weise, die trotzdem eine Reparatur und einen nachhaltigen Austausch ermöglicht.

Konkret geht es gemäß der vorliegenden Erfindung um einen Faltstock mit wenigstens drei Rohrabschnitten, wobei die Rohrabschnitte im zusammengesetzten Zustand des Faltstockes über Steckverbindungen entlang der Stockachse ausgerichtet miteinander verbunden sind, und wenigstens zwei, oder wenigstens drei, Rohrabschnitte im zusammengefalteten Zustand nur noch über ein bewegliches Verbindungselement in Form eines Zugseils miteinander verbunden sind. Dabei ist i.d.R. an einem obersten Rohrabschnitt ein Stockgriff angeordnet und an einem untersten Rohrabschnitt eine Stockspitze.

Wenigstens eine der Steckverbindungen ist über eine Verriegelung in Form eines außenliegenden Klemmmechanismus und/oder einer formschlüssigen Rastvorrichtung realisiert. Die Verriegelung ist an einem ersten Rohrabschnitt befestigt, und ein zweiter Rohrabschnitt, der über einen geringeren oder nahezu gleichen Außendurchmesser verfügt wie der Innendurchmesser des ersten Rohrabschnitts, und der im ersten Rohrabschnitt an sich verschieblich gelagert ist, kann damit in der relativen axialen Position durch die Verriegelung fixiert werden.

Wenigstens eine weitere Steckverbindung ist dabei als reine Steckverbindung ausgebildet, bei der Rohrabschnitte in zusammengestecktem Zustand nur in einer axialen Richtung fixiert sind. Wenigstens die an den reinen Steckverbindungen teilhabenden Rohrabschnitte sind über wenigstens das Zugseil miteinander verbunden, das i.d.R. am untersten Rohrabschnitt befestigt ist und an einem oberen oder am obersten Rohrabschnitt befestigt ist und durch den Innenraum wenigstens der an den reinen Steckverbindungen teilhabenden Rohrabschnitte verlaufend angeordnet ist.

Der Faltstock ist nun derart ausgebildet, dass er vom zusammengefalteten Zustand in den zusammengesetzten Zustand übergeführt werden kann, indem die weitere(n) Steckverbindung(en) zusammen gesteckt wird/werden, und indem anschließend bei gelöster Verriegelung der zweite Rohrabschnitt so weit aus dem ersten Rohrabschnitt herausgezogen wird, bis das Zugseil unter Spannung ist, und indem die Verriegelung fixiert wird.

Die wenigstens eine weitere Steckverbindung ist derart ausgebildet, dass sie am einen Rohrabschnitt einen mit einer axial verlaufenden zentralen Durchgangsöffnung für das Zugseil versehenen Führungszapfen aufweist, der mit einem Befestigungsabschnitt in diesem Rohrabschnitt fest fixiert ist und axial gegenüberliegend einen im gefalteten Zustand freiliegenden und in den anderen Rohrabschnitt einschiebbaren Zapfenbereich aufweist. Befestigungsabschnitt und Zapfenbereich weisen beide eine Durchgangsöffnung für das Zugseil auf.

In den Zapfenbereich und diesen zum folgenden Rohrabschnitt abschließend ist zudem ein Abschlusszapfen mit einer axialen Durchgangsöffnung für das Zugseil vorzugsweise lösbar eingefügt, und dieser Abschlusszapfen weist einen axialen Schlitz auf, durch welchen das Zugseil in die axiale Durchgangsöffnung in radialer Richtung eingeführt werden kann.

Erfindungsgemäß ist nun die Konstruktion dadurch gekennzeichnet, dass bei wenigstens einer reinen Steckverbindung eine röhrenförmige Schutzummantelung um das Zugseil vorgesehen ist, die im oder am Abschlusszapfen formschlüssig gehalten ist. Dabei ist die Durchgangsöffnung in der Schutzummantelung für das Zugseil so groß im Innendurchmesser, dass das Zugseil in der Schutzummantelung gleitend vorgesehen ist, d. h. das Zugseil wird in seiner axialen Beweglichkeit durch die Schutzummantelung im Wesentlichen nicht behindert.

Eine erste bevorzugte Ausführungsform dieser Konstruktion ist dadurch gekennzeichnet, dass sich die Schutzummantelung im zusammengesteckten Zustand mit ihrem freien Ende nicht bis zum Ende des folgenden Rohrabschnitts, in den der Zapfenbereich eingeschoben ist, erstreckt, wobei er sich vorzugsweise höchstens bis zu zwei Dritteln in die Länge des folgenden Rohrabschnitt erstreckt, insbesondere vorzugsweise bis höchstens zur Hälfte oder einem Drittel in den folgenden Rohrabschnitt. Mit anderen Worten gibt es bei mehreren reinen Steckverbindungen dann auch mehrere derartige Schutzummantelungen, jeweils eine pro Steckverbindung.

Vorzugsweise weist die Schutzummantelung Mittel zur Herstellung der formschlüssigen Verbindung auf. Diese können derart ausgebildet sein, dass die Schutzummantelung an ihrem dem Abschlusszapfen zugewandten Ende wenigstens eine radial nach außen ragende, vorzugsweise abschnittsweise oder vollständig umlaufende Erweiterung zur formschlüssigen Verbindung mit dem Abschlusszapfen aufweist.

In der axialen Durchgangsöffnung des Abschlusszapfens kann wenigstens eine Vertiefung oder Nut, vorzugsweise eine umlaufende Nut, vorgesehen seien, in die eine solche Erweiterung eingreift, wobei vorzugsweise die Erweiterung am dem Abschlusszapfen zugewandten Ende der Schutzummantelung angeordnet ist.

Vorzugsweise handelt es sich um eine umlaufende Nut im vorzugsweise in Längsrichtung halbierten Abschlusszapfen mit einer radialen Tiefe im Bereich von 0.5-3 mm, vorzugsweise 1-2 mm und/oder einer axialen Breite im Bereich von 0.5-4 mm, vorzugsweise im Bereich von 1-3 mm, die vorzugsweise als Rechtecknut oder als Nut mit einer gerundeten Schnittkontur ausgebildet ist.

Gemäss einer weiteren bevorzugten Ausführungsform verfügt die Erweiterung eine über die zylindrische Außenfläche der Schutzummantelung hervorstehende radiale Länge im Bereich von 0.5-3 mm, vorzugsweise im Bereich von 1-2 mm.

Die Schutzummantelung weist vorzugsweise gemäß einer weiteren Ausführungsform zwei in axialer Richtung beanstandete radiale Erweiterungen auf, bei denen vorzugsweise der Abstand der sich zugewandten radialen Flächen im Wesentlichen der axialen Länge des Abschlusszapfens entspricht, sodass diese radialen Flächen in Anlage kommen mit radialen Abschlussflächen des Abschlusszapfens. Die beiden Erweiterungen umklammern gewissermaßen bei dieser Ausführungsform den Abschlusszapfen von beiden axialen Seiten, sodass die formschlüssige Verbindung bereitgestellt wird.

Die dem folgenden Rohrabschnitt zugewandte Fläche der dem folgenden Rohrabschnitt zugewandten Erweiterung ist vorzugsweise als konische Erweiterung ausgebildet, die sich vom zylindrischen Außenumfang auf die maximale radiale Länge diese Erweiterung erweitert.

Gemäß einer weiteren bevorzugten Ausführungsform verfügt die Schutzummantelung über eine axiale Durchgangsöffnung, deren Innendurchmesser größer ist als der Außendurchmesser des Zugseils, wobei vorzugsweise die Schutzummantelung einen Innendurchmesser im Bereich von 0.75-3 mm, vorzugsweise im Bereich von 1-2.5 mm, insbesondere im Bereich von 1.25-2 mm aufweist, und das Zugseil einen Außendurchmesser im Bereich von 0.3-2.5 mm, vorzugsweise im Bereich von 0.5-1 mm.

Die Schutzummantelung besteht typischerweise aus einem weichen thermoplastischen Material, vorzugsweise hergestellt in einem Extrusionsverfahren oder Spritzgussverfahren, und wobei vorzugsweise das Material PU oder Silikon oder ein weichgemachter Thermoplast PVC oder vernetztes oder unvernetztes thermoplastisches Elastomer ist, vorzugsweise ausgewählt aus der folgenden Gruppe: Silikon, thermoplastisches Polyamid Elastomer, thermoplastisches Copolyester Elastomer, thermoplastisches Elastomer auf Olefinbasis, thermoplastisches Styrol-Blockcopolymer, insbesondere SBS, SEBS, SEEPS oder MBS, wobei das Material der Schutzummantelung vorzugsweise transparent oder durchscheinend ist, damit man das darunterliegende Zugseil erkennen kann. Vorzugsweise handelt es sich um einen PVC-Schlauch, versehen sein. Bevorzugt handelt es sich um flexibles aber dehnungsarmes Zugseil mit einer Dicke im Bereich von 0.5-1.5 mm, z.B. aus geflochtenen UHMW-PE-Fasern erhalten durch Gelextrusionsspinnen, eingegossen oder mit einer Beschichtung versehen aus einem thermoplastischen Kunststoff.

Das Zugseil besteht typischerweise aus einem flexiblen, in Längsrichtung zugfesten und nicht-elastischen Material.

Das flexible aber dehnungsarme Zugseil, ist beispielsweise aus dehnungsarmen Kunststofffasern aufgebaut wie z.B. Polyethylen mit ultrahoher Molekülmasse (Ultra-High-Molecular-Weight Polyethylene = UHMWPE bzw. PE-UHMW oder high-modulus polyethylene = HMPE), m- oder p-Aramid o.ä., monofil und/oder geflochten und/oder ummantelt. Ebenfalls möglich ist ein ggf. ummanteltes Drahtseil. Das Zugseil hat vorzugsweise eine Dicke von 0.25-6 mm, vorzugsweise 0.4-3 mm, insbesondere bevorzugt 0.5-2 mm. Für die Sicherstellung der Reissfestigkeit des Zugseils werden z.B. Multifile aus mehreren parallel angeordneten Monofilen, z.B. aus Polyethylen mit ultrahoher Molekülmasse (Ultra-High-Molecular-Weight Polyethylene = UHMWPE bzw. PE-UHMW oder high-modulus polyethylene = HMPE) bevorzugt, gegebenenfalls in ein Trägermaterial eingegossen, oder Multifile aus mehreren geflochtenen Monofilen, z.B. aus Polyethylen mit ultrahoher Molekülmasse (Ultra-High-Molecular-Weight Polyethylene = UHMWPE bzw. PE-UHMW oder high-modulus polyethylene = HMPE), gegebenenfalls individuell und/oder als Geflecht in ein Trägermaterial eingegossen. Auch möglich sind kettenähnliche Zugseile. Damit sind die einzelnen Rohrabschnitte mit den beiden oberen ineinandergeschobenen Rohrabschnitten in dieser Position locker verbunden, was für den Transport von Vorteil ist und verhindert, dass die einzelnen Teile verloren gehen können.

Der Klemmmechanismus kann an einem ersten Rohrabschnitt befestigt sein, und ein zweiter Rohrabschnitt, der über einen geringeren oder nahezu gleichen Außendurchmesser verfügt wie der Innendurchmesser des ersten Rohrabschnitts, und der im ersten Rohrabschnitt an sich verschieblich gelagert ist, kann in der relativen axialen Position durch den außen liegenden Klemmmechanismus fixiert werden. Die formschlüssige Rastvorrichtung kann an einem zweiten Rohrabschnitt realisiert sein, wobei der zweite Rohrabschnitt über einen geringeren oder nahezu gleichen Außendurchmesser verfügt wie der Innendurchmesser eines ersten Rohrabschnitts, und in den ersten Rohrabschnitt einschiebbar ist, und in der relativen axialen Position durch die formschlüssige Rastvorrichtung fixiert werden kann.

Bevorzugt ist in den Zapfenbereich und diesen zum folgenden Rohrabschnitt abschließend jeweils ein Abschlusszapfen mit einer axialen Durchgangsöffnung lösbar eingeschraubt, eingepresst und/oder eingerastet, bevorzugt über Rastelemente oder einen Bajonettverschluss.

Es handelt sich z.B. um einen Faltstock mit wenigstens vier oder wenigstens fünf, Rohrabschnitten, und wenigstens drei Rohrabschnitte sind im zusammengefalteten Zustand nur noch über ein bewegliches Verbindungselement miteinander verbunden und über die weiteren Steckverbindungen verbindbar, und in den Zapfenbereich und diesen zum folgenden Rohrabschnitt abschließend ist jeweils ein Abschlusszapfen mit einer axialen Durchgangsöffnung lösbar eingefügt, vorzugsweise eingeschraubt, und jeder dieser Abschlusszapfen weist einen axialen Schlitz auf, durch welchen das Zugseil in die Durchgangsöffnung in radialer Richtung eingeführt werden kann.

Eine weitere bevorzugte Ausführungsform ist, dadurch gekennzeichnet, dass die zwei oder drei untersten Rohrabschnitte über die genannten reinen Steckverbindungen miteinander verbunden sind, und dass der darauffolgende oder der oberste der drei Rohrabschnitte an seinem oberen Ende einen Abschlusszapfen aufweist, und das Zugseil in diesem obersten Abschlusszapfen befestigt ist.

Weiter kann der vorgeschlagene Faltstock dadurch gekennzeichnet sein, dass es oberhalb des ersten Rohrabschnitts einen weiteren Rohrabschnitt gibt, in den der erste Rohrabschnitt eingeschoben werden kann und mit einem außen liegenden Klemmmechanismus axial und vorzugsweise stufenlos in verschiedenen Positionen festgelegt werden kann, und dass vorzugsweise der erste Rohrabschnitt mit einem weiteren Zugseil mit diesem weiteren Rohrabschnitt verbunden ist, sodass bei Lösen des außen liegenden Klemmmechanismus' der erste Rohrabschnitt nicht über eine definierte Endlagenposition aus dem weiteren Rohrabschnitt herausgezogen werden kann, wobei vorzugsweise das weitere Zugseil am oberen Ende des weiteren Rohrabschnitt oder an einem daran befestigten Griff lösbar befestigt ist, vorzugsweise in einer drehfreien Weise, wobei vorzugsweise die Befestigung des weiteren Zugseils gelöst werden kann, indem, gegebenenfalls nach Entfernung eines Deckels des Griffes, die Befestigung dieses weiteren Zugseils von außen zerstörungsfrei, beispielsweise über eine Hakenverbindung, befreit wird.

Bevorzugt ist der Abschlusszapfen einstückig ausgebildet.

Entweder verfügt der Abschlusszapfen über einen in der Breite vorgegebenen aber vorzugsweise gegen eine Rückstellkraft aufweitbaren axialen Schlitz, durch welchen das Zugseil mit Schutzummantelung in die Durchgangsöffnung in radialer Richtung eingeführt werden und die Schutzummantelung formschlüssig am Abschlusszapfen befestigt kann.

Oder aber der Abschlusszapfen ist bestehend aus zwei Abschlusszapfen-Hälften, ausgebildet. Dies vorzugsweise als flexibles einstückiges Bauteil aus zwei über vorzugsweise ein Filmscharnier verbundene Abschlusszapfen-Hälften, wobei das Filmscharnier die Abschlusszapfen-Hälften nur auf einer Seite der Durchgangsöffnung verbindet.

Weiter betrifft die vorliegende Erfindung ein Verfahren zur Montage oder Reparatur eines Faltstocks wie oben beschrieben, dass bevorzugt dadurch gekennzeichnet ist, dass dieses wenigstens einen Schritt aufweist, bei dem der Abschlusszapfen und die Öffnung des Schlitzes aufgeweitet wird oder ist, das Zugseil mit aufgeschobener Schutzummantelung in die Durchgangsöffnung eingelegt und der Abschlusszapfen wieder geschlossen und dabei die formschlüssige Verbindung zwischen Abschlusszapfen und Schutzummantelung erstellt wird, und der Abschlusszapfen im Zapfenbereich befestigt wird, wobei vorzugsweise bei mehreren reinen Steckverbindungen jeweils eine Schutzummantelung pro Steckverbindung um das gleiche Zugseil aufgeschoben sind.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: Ansichten eines ersten Ausführungsbeispiels, wobei in a) eine Ansicht des Stockes mit fünf Rohrabschnitten im zusammengesteckten Zustand dargestellt ist, in b) eine Ansicht des Stockes im gefalteten Zustand dargestellt ist, wobei die unteren beiden Rohrabschnitte lose und nur noch über das Zugseil verbunden angeordnet sind und die drei oberen Rohrabschnitte soweit wie möglich ineinandergeschoben sind und die obersten zwei Rohrabschnitte über den aussenliegenden Klemmmechanismus in ihrer axialen Position relativ zueinander festgelegt sind; in d) eine Detailansicht nach Z in c) dargestellt ist, in e) eine aufgeklappte Ansicht des Führungszapfens und in f) eine perspektivische Ansicht des aufgeklappten Führungszapfens;
- Fig. 2: die beiden wesentlichen Schritte des Zusammenbaus der Anordnung beim Führungszapfen, wobei links eine axiale Schnittdarstellung in einer Ebene senkrecht zur Papierebene der Darstellung von Fig. 1e) und rechts die entsprechende Ansicht wiedergegeben ist, und wobei jeweils das Zugseil nicht dargestellt ist;
- Fig. 3: die wesentlichen Elemente eines zweiten Ausführungsbeispiels, wobei in a) eine Detailansicht nach Z in Fig. 1 c) dargestellt ist, und in b) die beiden wesentlichen Schritte des Zusammenbaus der Anordnung beim Führungszapfen, wobei links eine axiale Schnittdarstellung in einer Ebene senkrecht zur Papierebene der Darstellung von Fig. 1e) und rechts die entsprechende Ansicht wiedergegeben ist, und wobei jeweils das Zugseil nicht dargestellt ist;
- Fig. 4: die wesentlichen Elemente eines dritten Ausführungsbeispiels, wobei in a) eine Detailansicht nach Z in Fig. 1 c) dargestellt ist, und in b) die beiden wesentlichen Schritte des Zusammenbaus der Anordnung beim Führungszapfen, wobei links eine axiale Schnittdarstellung in einer Ebene senkrecht zur Papierebene der Darstellung von Fig. 1e) und rechts die entsprechende Ansicht wiedergegeben ist, und wobei jeweils das Zugseil nicht dargestellt ist.

### BESCHREIBUNG BEVORZUGTER AUSFÜHRUNGSFORMEN

Fig. 1 zeigt Ansichten eines ersten Ausführungsbeispiels eines Faltstocks 1, wobei in a) eine Ansicht des Stockes mit fünf Rohrabschnitten im zusammengesteckten Zustand dargestellt ist, in b) eine Ansicht des Stockes im gefalteten Zustand dargestellt ist, wobei die unteren beiden Rohrabschnitte lose und nur noch über das Zugseil verbunden angeordnet sind und die drei oberen Rohrabschnitte soweit wie möglich ineinandergeschoben sind und die obersten zwei Rohrabschnitte über den aussenliegenden Klemmmechanismus in ihrer axialen Position relativ zueinander festgelegt sind; in d) eine Detailansicht nach Z in c) dargestellt ist, in e) eine aufgeklappte Ansicht des Führungszapfens und in f) eine perspektivische Ansicht des aufgeklappten Führungszapfens.

Der Faltstock 1 verfügt über fünf Rohrabschnitte, einen untersten Rohrabschnitt 9, an dem eine Stockspitze 23 mit einem Spitzenelement 24 am unteren Ende befestigt ist, einen darauf nach oben folgenden mittleren Rohrabschnitt 8', einen weiter darauf folgenden zweiten Rohrabschnitt 8, einen ersten Rohrabschnitt 7 und einen obersten Rohrabschnitt 7', an dessen oberem Ende der Stockgriff 2 befestigt ist. Der Stockgriff 2, der vorzugsweise ausgebildet ist, wie das in der WO 2022/012964 beschrieben ist, verfügt typischerweise über einen Griffkopf 57, der mit einem Deckel 58 abgeschlossen ist. Es handelt sich hier um einen Griffkopf, bei dem die Schlaufe über einen entsprechenden Mechanismus in unterschiedlicher Länge eingestellt werden kann. Der Stockgriff 2 verfügt über einen Griffbereich 6 unterhalb des Griffkopfes 57.

Die untersten drei Rohrabschnitte 8, 8' und 9 sind über reine Steckverbindungen miteinander verbunden. Sie verfügen im Verbindungsbereich jeweils über den gleichen Durchmesser, und bei den Steckverbindungen gibt es jeweils am unteren Rohrabschnitt einen Führungszapfen 17. Dieser ist mit einem Befestigungsbereich 17' im jeweils unteren Rohrabschnitt befestigt, und oberhalb davon gibt es einen eigentlichen Zapfenbereich 49, dessen Außendurchmesser im Wesentlichen dem Innendurchmesser des oben folgenden nächsten Rohrabschnittes entspricht. Der Führungszapfen verfügt jeweils über eine Durchgangsöffnung, durch die ein Zugseil 16, mit dem zumindest die über die reinen Steckverbindungen verbundenen Rohrabschnitte verbunden sind.

Die unterste Steckverbindung beim untersten Rohrabschnitt 9 ist dabei so ausgebildet, dass das Zugseil 16 im Führungszapfen befestigt ist, und zwar gegen die Rückstellung einer Spiralfeder 39, die mit einem Führungselement respektive Abschlusselement 41 abgeschlossen ist, sodass das Zugseil unterhalb mit einem Crimp oder wie hier dargestellt mit einem Knoten fixiert werden kann. Der Befestigungsbereich 17' ist typischerweise in den Rohrabschnitt eingeklebt oder eingepresst und kann nicht ohne weiteres zerstörungsfrei entnommen werden. An diesem angeformt ist der eigentliche Zapfenbereich 49. Am oberen Ende des Zapfenbereichs 49 gibt es einen Abschlusszapfen 18, der in diesen Zapfenbereich lösbar eingefügt ist, typischerweise über eine Schraubverbindung, eine Bajonettverbindung oder eine Klemmverbindung. Der Abschlusszapfen 18 wird weiter unten im Detail beschrieben. Am Abschlusszapfen 18 mit einer Formschluss-Verbindung befestigt ist eine Schutzummantelung 61 vorgesehen, die eine Durchgangsöffnung aufweist, in der das Zugseil 16 im Wesentlichen reibungsfrei gleiten kann. Die Schutzummantelung ist dabei nur als kurzer Rohrabschnitt ausgebildet, beispielsweise aus PU oder Silikon, und erstreckt sich gerade soweit in den nächsten darüber liegenden Rohrabschnitt, dass im gefalteten Zustand der gesamte freiliegende Abschnitt des Zugseils 16, der nicht im Innenraum 31 des folgenden Rohres liegt, und auch noch der erste Innenraumbereich im folgenden Rohr abgedeckt ist. Am oberen Rohrabschnitt gibt es eine Rohrabschlussmanschette 19, deren Anlagefläche 20 kommt im zusammengesteckten Zustand in Anlage mit einer entsprechenden Anlagefläche 22 entweder an einem am unteren Rohr 9 vorgesehenen speziellen Element in Form einer Rohrabschlussmanschette 15, oder aber an einem Flansch des Abschlusszapfen 18. Es ist auch möglich, dass an dieser Stelle die beiden Rohre auf Stoß aneinander liegen.

Die Steckverbindung zwischen dem weiteren mittleren Rohrabschnitt 8' und dem zweiten Rohrabschnitt 8 ist analog ausgebildet, hier läuft aber das Zugseil frei durch die Steckverbindung hindurch. Auch hier gibt es einen Abschlusszapfen 18, der in den Zapfenbereich 49 der entsprechenden Steckverbindung 17 lösbar eingefügt ist. Wiederum ist eine Schutzummantelung 61 für diese Steckverbindung vorgesehen, deren Länge so eingestellt ist, dass das freie Ende 5 der Schutzummantelung 61 in jedem Fall im Innenraum 31 des Rohres zu liegen kommt, wenn der Stock zusammengefaltet ist, wie dies in den Figuren b) und c) dargestellt ist. Am zweiten Rohrabschnitt 8 ist unten eine Rohrabschlussmanschette 15 vorgesehen, und dieses Rohr ist nun eingeschoben in den ersten Rohrabschnitt 7. Der Außendurchmesser des zweiten Rohrabschnitts 8 entspricht ungefähr dem Innendurchmesser des ersten Rohrabschnittes 7, und um das Seil 16 unter Spannung zu bringen, wenn die Rohrabschnitte 8, 8' und 9 zusammengesteckt sind, wird der zweite Rohrabschnitt 8 maximal aus dem ersten Rohrabschnitt 7 herausgezogen. Am unteren Ende des ersten Rohrabschnitts 7 ist eine Rastvorrichtung vorgesehen, wie sie beispielsweise in der WO 2018/224417 beschrieben ist.

Es gibt bei dieser Rastvorrichtung eine gefederte Wippe 43, die an ihrem unteren Ende über eine radial verlaufende Kante verfügt, die, wenn das Rohr 8 maximal aus dem Rohr 7 herausgezogen ist, in eine umlaufende Nut 69 in einem Abschlusszapfen 34 eingreift.

Der oberste Rohrabschnitt 7' verfügt über den größten Innendurchmesser und in diesen obersten Rohrabschnitt 7' ist der erste Rohrabschnitt 7 eingeschoben. Die axiale relative Position dieser beiden Rohrabschnitte kann durch einen außenliegenden Klemmmechanismus 7 fixiert werden. Vorzugsweise handelt es sich hier um eine Konstruktion, wie sie in der WO 2015/044012 beschrieben ist.

Es gibt bei diesem Klemmmechanismus einen Klemmhebel 11, der über eine im Wesentlichen axial verlaufende Achse an einer senkrecht zur Stockachse 32 verlaufenden Klemmachse 12 angreift, ein Excenter am Klemmhebel liegt dabei auf einer Unterlagsscheibe, die in einem Vorsprung im geschlitzten Klemmbereich 14 unterhalb eines umlaufenden Haltebereichs 13 vorgesehen ist.

Das Zugseil 16 ist im ersten Rohrabschnitt 7, an dessen unterem Ende die Rastvorrichtung 50 vorgesehen ist, am oberen Ende befestigt, und zwar an einem oberen Befestigungszapfen 27, der eine zentrale Durchgangsöffnung 28 und oberhalb davon einen erweiterten Bereich 29 aufweist, in diesem erweiterten Bereich wird ein Knoten 30 oder ein Crimp vorgesehen, um das Seil dort zu befestigen.

Der Abschlusszapfen 18 besteht aus zwei Abschlusszapfen-Hälften 96. Die beiden Hälften sind einstückig über ein Filmscharnier 93 verbunden. Die Konus-Abschlusszapfen-Hälften 96 sind im Wesentlichen symmetrisch ausgebildet und getrennt durch eine zentrale axiale gedachte Trennfläche. Werden die beiden Hälften 96 um das Filmscharnier 93 aufeinander geklappt, so bildet sich die axiale Durchgangsöffnung 64 und der Schlitz 63 ist gegeben durch einen Abstand zwischen den Anlageflächen. Wenn der Konus-Abschlusszapfen 18 in den Zapfenbereich 49 über das Außengewinde 68 eingeschraubt ist, ist der Schlitz 63 infolge Anlage der Kontaktflächen geschlossen. Um eine möglichst exakte Positionierung der beiden Hälften relativ zueinander zu gewährleisten, was insbesondere wegen des Außengewindes 68 wichtig ist, können, wie hier dargestellt, Positionierzapfen 94 und entsprechende Positionier-Ausnehmungen 95 (in Form von Sacklöchern), die auch als Rastverbindung ausgebildet sein können, vorgesehen werden in den Kontaktflächen. Auch andere formschlüssige und/oder kraftschlüssige Verbindungen sind möglich, wobei sie lösbar sein müssen.

Das Filmscharnier 93 ist dabei an der axialen Stirnfläche 97 nur auf einer Seite, d. h. nur auf einer Seite der im zusammengelegten Zustand gebildeten Durchgangsöffnung 64 angeordnet, sodass eben der axiale Schlitz 63 freigegeben wird und das Zugseil 16 zusammen mit der Schutzummantelung 61 eingelegt werden kann.

In der axialen Durchgangsöffnung 64 ist nun beim Abschlusszapfen 18 eine umlaufende Nut 3 vorgesehen. In diese umlaufende Nut 3 greift eine Befestigungserweiterung 21, die am unteren Ende der Schutzummantelung 61 vorgesehen ist, ein. Dadurch ist die Schutzummantelung 61 mit einem Formschluss am Abschlusszapfen 18 befestigt und kann nicht verrutschen, selbst wenn das Zugseil 16 in der Schutzummantelung 61 verschoben wird und dabei gegebenenfalls eine gewisse Reibung stattfindet. So bleibt die Schutzummantelung 61 stets an jener Position, wo sie benötigt ist.

**Fig. 2** zeigt die wesentlichen Schritte der Montage, wobei zur besseren Illustration das Zugseil nicht dargestellt ist. Im ersten oberen Schritt wird der Abschlusszapfen 18 in aufgeklappter Form vorgelegt. Die Schutzummantelung 61 wird auf das Zugseil 16 aufgefädelt, oder ist bereits auf dem Zugseil vormontiert und wird an die benötigte Position verschoben, und dann wird beides so in die axiale Durchgangsöffnung 64 eingelegt, dass die Befestigungserweiterung 21 in die Nut 3 zu liegen kommt, und die Außenfläche 35 respektive deren zentraler Bereich 40 der Schutzummantelung 61 an der Innenfläche der axialen Durchgangsöffnung 64 anliegt. Anschließend wird der in der Figur links dargestellte Teil des Abschlusszapfens 18 gemäß dem oben rechts dargestellten Pfeil umgelegt, bis die Kontaktflächen der beiden Hälften aufeinanderliegen und die Positionierzapfen 94 in die Positionierausnehmungen 95 eingreifen. Nun kann dieser Abschlusszapfen 18 mit der daran formschlüssig befestigten Schutzummantelung 61 unter Zuhilfenahme des Außengewindes 68 in ein entsprechendes Innengewinde im Zapfenbereich 49 eingeschraubt werden. Der geteilte Abschlusszapfen kann anstelle eines solchen Aussengewindes auch zwei, sich gegenüberliegende, punktförmige Erhebungen aufweisen die in zwei korrespondierende Bohrungen des Zapfenbereichs einrasten, z.B. im Sinne eines Bajonettverschlusses. Die Höhe der punktförmigen Erhebungen kann aber auch etwas größer sein als die Wandstärke des Zapfenbereichs. Der Abschlusszapfen kann dann auch aus einem etwas weicheren Material gefertigt sein, damit sich dieser beim

Positionieren in den Zapfenbereich elastisch verformt und in die korrespondierenden Bohrungen einschnappt. Damit übernehmen die punktförmigen Erhebungen zusätzlich die Funktion einer Spiel- und Geräuschdämpfung.

**Fig. 3** zeigt ein weiteres Ausführungsbeispiel, bei dem im Grundsatz alles gleich ausgebildet ist, wie beim ersten Ausführungsbeispiel, einzig anders ausgestaltet ist die Schutzummantelung. Diese verfügt hier über zwei weitere radiale Erweiterungen in jenem Bereich, der zur Befestigung am Abschlusszapfen vorgesehen ist. Es gibt zusätzlich zur bereits geschilderten Erweiterung 21, die zum Eingriff in die Nut 3 vorgesehen ist, eine terminale Randerweiterung 26 sowie eine zweite Randerweiterung 37 auf der dem nächsten Rohrabschnitt zugewandten Seite. Die erste Randerweiterung 26 und die zweite Randerweiterung 37 sind axial gerade so weit beanstandet, damit sie die axiale Länge des Abschlusszapfens 18 umklammern. Mit anderen Worten kommt die innere radial verlaufende Anschlagfläche 26' der ersten Randerweiterung 26 im montierten Zustand in Anschlag mit der Fläche 97, und die innere radial verlaufende Anschlagfläche 37' der zweiten Randerweiterung 37 kommt im montierten Zustand in Anschlag mit der Fläche 4 des Abschlusszapfens. Durch diese Klammerung wird zusätzlich zum Eingriff der Erweiterung 21 in die Nut 3 eine stabile formschlüssige Verbindung zwischen Abschlusszapfen 18 und Schutzummantelung 61 gewährleistet.

**Fig. 4** zeigt, dass, wenn die beiden Randerweiterungen 26 und 37 vorgesehen sind, gegebenenfalls auch auf die Nut 35 und eine entsprechende Befestigungserweiterung 21 verzichtet werden kann. Hier ist die formschlüssige Verbindung zwischen Abschlusszapfen 18 und Schutzummantelung 61 ohne spezielle Maßnahmen bei der Gestaltung des Abschlusszapfens 18 realisiert, die Schutzummantelung 61 wird formschlüssig am Abschlusszapfen 18 durch die Klammerung des Abschlusszapfens 18 zwischen erster Randerweiterung 26 und zweiter Randerweiterung 37 gewährleistet. Ein konischer Erweiterungsbereich 38 stellt sicher, dass es zwischen der zylindrischen Außenfläche 35 der Schutzummantelung und dem radial äußersten Bereich der zweiten Randerweiterung 37 einen glatten Übergang gibt.

**BEZUGSZEICHENLISTE**

| | | | |
|---|---|---|---|
| 1 | Faltstock | 7 | erster Rohrabschnitt |
| 2 | Stockgriff | 7' | oberster Rohrabschnitt, zusätzlicher Rohrabschnitt |
| 3 | *umlaufende Nut in 64* | | |
| 4 | *Stirnfläche von 18* | 8 | zweiter Rohrabschnitt |
| 5 | *freies Ende von 61* | 8' | weiterer mittlerer Rohrabschnitt |
| 6 | Griffbereich von 2 | | |
| 9 | unterer Rohrabschnitt | 29 | erweiterter Bereich von 28 im oberen Abschnitt von 27 |
| 10 | außenliegender | | |
| | Klemmmechanismus | 30 | Knoten an 16 |
| 11 | Klemmhebel | 31 | Innenraum im Rohr |
| 12 | Klemmachse | 32 | Stockachse |
| 13 | umlaufender Haltebereich von 10 | 33 | Unterlagscheibe |
| | | 34 | Abschlusszapfen |
| 14 | geschlitzter Klemmbereich von 10 | 35 | *Aussenfläche von 61* |
| | | 36 | axiale Durchgangsöffnung für 16 in 17 |
| 15 | Rohrabschlussmanschette | | |
| 16 | Zugseil | 37 | *zweite Randerweiterung zum Anschlag an 4* |
| 17 | Führungszapfen bzw. Steckverbindung | | |
| | | 37' | *radial verlaufende Anschlagfläche von 37* |
| 17' | Befestigungsbereich von 17 im jeweils unteren Rohr mit Durchgangsöffnung | | |
| | | 38 | *konischer Erweiterungsbereich von 37* |
| | | | |
| 17" | Zapfenbereich mit Durchgangsöffnung | 39 | Spiralfeder |
| | | 40 | *zentraler Bereich von 61* |
| 18 | Abschlusszapfen | 41 | Führungselement respektive |
| 19 | Rohrabschlussmanschette | | Abschlusselement für 39 |
| 20 | Anlagefläche von 19 auf 22 | 42 | *konisch zulaufender Bereich von 17*/*18* |
| 21 | *Befestigungserweiterung von 61 zum Eingriff in 3* | | |
| | | 43 | Wippe von 50 |
| 22 | Anlagefläche | 49 | Zapfenbereich von 17 |
| 23 | Stockspitze | 50 | Rastvorrichtung |
| 24 | Spitzenelement | 57 | Griffkopf |
| 25 | *Anschlagfläche von 18* | 58 | Deckel von 57 |
| 26 | *erste Randerweiterung zum Anschlag an 97* | 61 | Schutzummantelung |
| | | 63 | axial verlaufender Schlitz in 18 |
| 26' | *radial verlaufende Anschlagfläche von 26* | | |
| | | 64 | axiale Durchgangsöffnung in 18 |
| 27 | Halterungselement bzw. oberer Befestigungszapfen für 16 | | |
| | | 68 | Aussengewinde/Umlaufrippen von 18 |
| 28 | zentrale Durchgangsöffnung in 27 für 16 | 69 | umlaufende Nut in 34 |
| | | 93 | Filmscharnier |
| 94 | Positionierzapfen | | Hälfte |
| 95 | Positionierausnehmungen | 97 | axiale Stirnfläche |
| 96 | Konus-Abschlusszapfen- | | |

## Patentansprüche

1. Faltstock (1) mit wenigstens drei Rohrabschnitten (7-9), wobei die Rohrabschnitte (7-9) im zusammengesetzten Zustand des Faltstockes (1) über Steckverbindungen entlang der Stockachse (32) ausgerichtet miteinander verbunden sind, und wenigstens zwei, oder wenigstens drei, Rohrabschnitte (8, 8', 9) im zusammengefalteten Zustand nur noch über ein bewegliches Verbindungselement in Form eines Zugseils (16) miteinander verbunden sind, und wobei an einem obersten Rohrabschnitt (7, 7') ein Stockgriff (2) angeordnet ist und an einem untersten Rohrabschnitt (9) eine Stockspitze (23) angeordnet ist,
wobei wenigstens eine der Steckverbindungen über eine Verriegelung in Form eines außenliegenden Klemmmechanismus (10) und/oder einer formschlüssigen Rastvorrichtung (50) realisiert ist,
wobei die Verriegelung an einem ersten Rohrabschnitt (7) befestigt ist, und ein zweiter Rohrabschnitt (8), der über einen geringeren oder nahezu gleichen Außendurchmesser verfügt wie der Innendurchmesser des ersten Rohrabschnitts (7), und der im ersten Rohrabschnitt (7) an sich verschieblich gelagert ist, in der relativen axialen Position durch die Verriegelung fixiert werden kann,
dass wenigstens eine weitere Steckverbindung als reine Steckverbindung ausgebildet ist, bei der Rohrabschnitte (8, 8', 9) in zusammengestecktem Zustand nur in einer axialen Richtung fixiert sind,
dass wenigstens die an den reinen Steckverbindungen teilhabenden Rohrabschnitte (7-9) über wenigstens das Zugseil (16) miteinander verbunden sind, das am untersten Rohrabschnitt (9) befestigt ist und an einem oberen oder am obersten Rohrabschnitt (7) befestigt ist und durch den Innenraum (31) wenigstens der an den reinen Steckverbindungen teilhabenden Rohrabschnitte (8-9) verlaufend angeordnet ist,
und dass der Faltstock (1) derart ausgebildet ist, dass er vom zusammengefalteten Zustand in den zusammengesetzten Zustand übergeführt werden kann, indem die weitere(n) Steckverbindung(en) zusammen gesteckt wird/werden, und indem anschließend bei gelöster Verriegelung der zweite Rohrabschnitt (8) so weit aus dem ersten Rohrabschnitt (7) herausgezogen wird, bis das Zugseil (16) unter Spannung ist, und indem die Verriegelung fixiert wird,
wobei die wenigstens eine weitere Steckverbindung derart ausgebildet ist/sind, dass sie am einen Rohrabschnitt einen mit einer axial verlaufenden zentralen Durchgangsöffnung (36) für das Zugseil (16) versehenen Führungszapfen (17) aufweist, der mit einem Befestigungsabschnitt (17') in diesem Rohrabschnitt fest befestigt ist und axial gegenüberliegend einen im gefalteten Zustand freiliegenden und in den anderen Rohrabschnitt einschiebbaren Zapfenbereich (49,17") aufweist, wobei Befestigungsabschnitt (17') und Zapfenbereich (49, 17") eine Durchgangsöffnung für das Zugseil (16) aufweisen,
wobei in den Zapfenbereich (49,17") und diesen zum folgenden Rohrabschnitt abschließend ein Abschlusszapfen (18) mit einer axialen Durchgangsöffnung (64) vorzugsweise lösbar eingefügt ist, und wobei dieser Abschlusszapfen (18) einen axialen Schlitz (63) aufweist, durch welchen das Zugseil (16) in die axiale Durchgangsöffnung (64) in radialer Richtung eingeführt werden kann
**dadurch gekennzeichnet, dass**
bei wenigstens einer reinen Steckverbindung eine röhrenförmige Schutzummantelung (61) um das Zugseil (16) vorgesehen ist, die im oder am Abschlusszapfen (18) formschlüssig gehalten ist, wobei das Zugseil (16) in der Schutzummantelung (61) gleitend vorgesehen ist.

2. Faltstock (1) nach Anspruch 1, **dadurch gekennzeichnet, dass** sich die Schutzummantelung (61) im zusammengesteckten Zustand mit ihrem freien Ende (5) nicht bis zum Ende des folgenden Rohrabschnitts, in den der Zapfenbereich (49,17") eingeschoben ist, erstreckt, wobei er sich vorzugsweise höchstens bis zu zwei Dritteln in die Länge des folgenden Rohrabschnitt erstreckt, insbesondere vorzugsweise bis höchstens zur Hälfte oder einem Drittel in den folgenden Rohrabschnitt.

3. Faltstock (1) nach einem der vorhergehenden Ansprüche, **dadurch gekennzeichnet, dass** die Schutzummantelung (61) an ihrem dem Abschlusszapfen (18) zugewandten Ende wenigstens eine radial nach außen ragende, vorzugsweise umlaufende Erweiterung (21,26,37) zur formschlüssigen Verbindung mit dem Abschlusszapfen (18) aufweist.

4. Faltstock (1) nach Anspruch 3, **dadurch gekennzeichnet, dass** in der axialen Durchgangsöffnung (64) des Abschlusszapfens (18) wenigstens eine Vertiefung oder Nut (3) vorzugsweise eine umlaufende Nut aufweist, in die die Erweiterung (21) eingreift, wobei vorzugsweise die Erweiterung (21) am dem Abschlusszapfen (18) zugewandten Ende der Schutzummantelung (61) angeordnet ist.

5. Faltstock (1) nach Anspruch 4, **dadurch gekennzeichnet, dass** es sich um eine umlaufende Nut (3) mit einer Tiefe im Bereich von 0.5-3 mm, vorzugsweise 1-2 mm und/oder einer axialen Breite im Bereich von 0.5-4 mm, vorzugsweise im Bereich von 1-3 mm handelt, die vorzugsweise als Rechtecknut ausgebildet ist, und dass die Erweiterung (21) eine über die zylindrische Außenfläche (35) der Schutzummantelung (61) hervorstehende radiale Länge im Bereich von 0.5-3 mm, vorzugsweise im Bereich von 1-2 mm aufweist.

6. Faltstock (1) nach einem der vorhergehenden Ansprüche, **dadurch gekennzeichnet, dass** die Schutzummantelung (61) zwei in axialer Richtung beanstandete radiale Erweiterungen (26,37) aufweist, bei denen der Abstand der sich zugewandten radialen Flächen (26', 37') im Wesentlichen der axialen Länge des Abschlusszapfens (18) entspricht, sodass diese radialen Flächen (26', 37') in Anlage kommen mit radialen Abschlussflächen (4,97) des Abschlusszapfens (18).

7. Faltstock (1) nach Anspruch 6, dass die dem folgenden Rohrabschnitt zugewandte Fläche (38) der dem folgenden Rohrabschnitt zugewandten Erweiterung (37) als konische Erweiterung (38) ausgebildet ist, die sich vom zylindrischen Außenumfang (35) auf die maximale radiale Länge diese Erweiterung (38) erweitert.

8. Faltstock (1) nach einem der vorhergehenden Ansprüche, **dadurch gekennzeichnet, dass** die Schutzummantelung (61) eine axiale Durchgangsöffnung aufweist, deren Innendurchmesser größer ist als der Außendurchmesser des Zugseiles (16), wobei vorzugsweise die Schutzummantelung (61) einen Innendurchmesser im Bereich von 0.75-3 mm, vorzugsweise im Bereich von 1-2.5 mm, insbesondere im Bereich von 1.25-2 mm aufweist, und das Zugseil (16) einen Außendurchmesser im Bereich von 0.3-2.5 mm, vorzugsweise im Bereich von 0.5-1 mm.

9. Faltstock (1) nach einem der vorhergehenden Ansprüche, **dadurch gekennzeichnet, dass** die Schutzummantelung (61) aus einem thermoplastischen Material besteht, vorzugsweise hergestellt in einem Extrusionsverfahren oder Spritzgussverfahren, und wobei vorzugsweise das Material ein vernetztes oder unvernetztes thermoplastisches Elastomer ausgewählt ist aus der folgenden Gruppe: thermoplastisches Polyamid Elastomer, thermoplastisches Copolyester Elastomer, thermoplastisches Elastomer auf Olefinbasis, thermoplastisches Styrol-Blockcopolymer, insbesondere SBS, SEBS, SEEPS oder MBS, wobei das Material vorzugsweise transparent oder durchscheinend ist
und/oder dass das Zugseil (16) aus einem flexiblen, in Längsrichtung zugfesten und nicht-elastischen Material besteht.

10. Faltstock (1) nach einem der vorhergehenden Ansprüche, **dadurch gekennzeichnet, dass** der Klemmmechanismus (10) an einem ersten Rohrabschnitt (7) befestigt ist, und ein zweiter Rohrabschnitt (8), der über einen geringeren oder nahezu gleichen Außendurchmesser verfügt wie der Innendurchmesser des ersten Rohrabschnitts (7), und der im ersten Rohrabschnitt (7) an sich verschieblich gelagert ist, in der relativen axialen Position durch den außen liegenden Klemmmechanismus (10) fixiert werden kann,
und wobei die formschlüssige Rastvorrichtung (50) an einem zweiten Rohrabschnitt (8) realisiert ist, wobei der zweite Rohrabschnitt (8) über einen geringeren oder nahezu gleichen Außendurchmesser verfügt wie der Innendurchmesser eines ersten Rohrabschnitts (7), und in den ersten Rohrabschnitt (7) einschiebbar ist, und in der relativen axialen Position durch die formschlüssige Rastvorrichtung fixiert werden kann.

11. Faltstock (1) nach einem der vorhergehenden Ansprüche, **dadurch gekennzeichnet, dass** in den Zapfenbereich (49,17") und diesen zum folgenden Rohrabschnitt abschließend jeweils ein Abschlusszapfen (18) mit einer axialen Durchgangsöffnung (64) lösbar eingeschraubt, eingepresst und/oder eingerastet ist, bevorzugt über Rastelemente oder einen Bajonettverschluss,
und/oder es sich um einen Faltstock (1) mit wenigstens vier oder wenigstens fünf, Rohrabschnitten (7-9) handelt, und dass wenigstens drei Rohrabschnitte (8, 8', 9) im zusammengefalteten Zustand nur noch über ein bewegliches Verbindungselement (16) miteinander verbunden und über die weiteren Steckverbindungen verbindbar sind, und in den Zapfenbereich (49,17") und diesen zum folgenden Rohrabschnitt abschließend jeweils ein Abschlusszapfen (18) mit einer axialen Durchgangsöffnung (64) lösbar eingefügt, vorzugsweise eingeschraubt ist, und wobei jeder dieser Abschlusszapfen (18) einen axialen Schlitz (63) aufweist, durch welchen das Zugseil (16) in die Durchgangsöffnung (64) in radialer Richtung eingeführt werden kann.

12. Faltstock (1) nach einem der vorhergehenden Ansprüche, **dadurch gekennzeichnet, dass** die zwei oder drei untersten Rohrabschnitte (8, 8', 9) über die genannten reinen Steckverbindungen miteinander verbunden sind, und dass der darauffolgende oder der oberste der drei Rohrabschnitte (7) an seinem oberen Ende einen Abschlusszapfen (27) aufweist, und das Zugseil (16) in diesem obersten Abschlusszapfen (27) befestigt ist.

13. Faltstock (1) nach einem der vorhergehenden Ansprüche, **dadurch gekennzeichnet, dass** es oberhalb des ersten Rohrabschnitts (7) einen weiteren Rohrabschnitt (7') gibt, in den der erste Rohrabschnitt (7) eingeschoben werden kann und mit einem außen liegenden Klemmmechanismus (10) axial in verschiedenen Positionen stufenlos festgelegt werden kann, und dass vorzugsweise der erste Rohrabschnitt (7) mit einem weiteren Zugseil mit diesem weiteren Rohrabschnitt (7') verbunden ist, sodass bei Lösen des außen liegenden Klemmmechanismus' (10) der erste Rohrabschnitt (7) nicht aus dem weiteren Rohrabschnitt (7') herausgezogen werden kann, wobei vorzugsweise das weitere Zugseil am oberen Ende des weiteren Rohrabschnitt oder an einem daran befestigten Griff lösbar befestigt ist, vorzugsweise in einer drehfreien Weise, wobei vorzugsweise die Befestigung des weiteren Zugseils gelöst werden kann, indem, gegebenenfalls nach Entfernung eines Deckels des Griffes, die Befestigung dieses weiteren Zugseil von außen zerstörungsfrei, beispielsweise über eine Hakenverbindung, befreit wird.

14. Faltstock (1) nach einem der vorhergehenden Ansprüche, **dadurch gekennzeichnet, dass** der Abschlusszapfen (18) einstückig ausgebildet ist, und
entweder einen in der Breite vorgegebenen aber vorzugsweise gegen eine Rückstellkraft aufweitbaren axialen Schlitz (63) aufweist, durch welchen das Zugseil (16) mit Schutzummantelung (61) in die Durchgangsöffnung (64) in radialer Richtung eingeführt werden und die Schutzummantelung (61) formschlüssig am Abschlusszapfen (18) befestigt kann,
oder als flexibles Bauteil zwei über vorzugsweise ein Filmscharnier (93) verbundene Abschlusszapfen-Hälften (96) aufweist, wobei das Filmscharnier (93) die Abschlusszapfen-Hälften (96) nur auf einer Seite der Durchgangsöffnung (64) verbindet.

15. Verfahren zur Montage oder Reparatur eines Faltstocks (1) nach einem der vorhergehenden Ansprüche, **dadurch gekennzeichnet, dass** das Verfahren wenigstens einen Schritt aufweist, bei dem der Abschlusszapfen (18) unter Öffnung des Schlitzes (63) aufgeweitet wird oder ist, das Zugseil (16) mit aufgeschobener Schutzummantelung (61) in die Durchgangsöffnung (64) eingelegt und der Abschlusszapfen (18) wieder geschlossen und dabei die formschlüssige Verbindung zwischen Abschlusszapfen (18) und Schutzummantelung (61) erstellt wird, und der Abschlusszapfen (18) im Zapfenbereich (49,17") befestigt wird, wobei vorzugsweise bei mehreren reinen Steckverbindungen jeweils individuelle Schutzummantelungen (61) um das gleiche Zugseil aufgeschoben sind.

## Claims

1. Folding stick (1) with at least three tube sections (7-9), wherein the tube sections (7-9) are connected to each other in an aligned manner via plug connections along the stick axis (32) when the folding stick (1) is assembled, and at least two, or at least three, tube sections (8, 8', 9) are connected to each other in the folded state only by means of a movable connecting element in the form of a pull cable (16), and wherein a walking stick handle (2) is arranged on an uppermost tube section (7, 7') and a walking stick tip (23) is arranged on a lowermost tube section (9),
wherein at least one of the plug connections is realised by means of a lock in the form of an external clamping mechanism (10) and/or a form-fitting latching device (50),
wherein the locking device is attached to a first tube section (7), and a second tube section (8), which has a smaller or approximately the same outer diameter as the inner diameter of the first tube section (7), and which is mounted in the first pipe section (7) in such a way that it can be displaced, can be fixed in the relative axial position by the locking mechanism,
that at least one further plug connection is designed as a pure plug connection, in which pipe sections (8, 8', 9) are fixed in only one axial direction when plugged together,
that at least the pipe sections (7-9) participating in the pure plug connections (7-9) are connected to each other via at least the pull cable (16), which is attached to the lowest pipe section (9) and is attached to an upper or the uppermost pipe section (7) and is arranged to run through the interior (31) of at least the pipe sections (8-9) participating in the pure plug connections,
and that the folding stick (1) is designed in such a way that it can be converted from the folded state to the assembled state by connecting the additional plug connection(s), and then, with the lock released, the second pipe section (8) is pulled out of the first pipe section (7) until the pull cable (16) is under tension, and the lock is fixed in place,
wherein the at least one further plug connection is/are designed such that it/they has/have a guide pin (17) on one pipe section, which is provided with an axially extending central through-opening (36) for the pull cable (16) and is fixedly attached to a fastening section (17') in this pipe section and, axially opposite, has a plug area (49, 17") which is exposed in the folded state and can be inserted into the other pipe section, wherein the fastening section (17') and the plug area (49, 17") have a through-opening for the pull cable (16),
wherein an end plug (18) with an axial through-opening (64) is inserted into the plug area (49, 17") and connecting it to the following pipe section, and wherein this end plug (18) has an axial through-opening (64), and wherein this end plug (18) has an axial slot (63) through which the pull cable (16) can be inserted into the axial through-opening (64) in a radial direction
**characterised in that**
in the case of at least one pure plug connection, a tubular protective sheath (61) is provided around the pull cable (16), which is held in a form-fitting manner in or on the end plug (18), wherein the pull cable (16) is provided in a sliding manner in the protective sheath (61).

2. Folding stick (1) according to claim 1, **characterised in that**, when assembled, the protective sheath (61) does not extend with its free end (5) to the end of the following tube section into which the plug area (49, 17") is inserted, preferably extending at most two-thirds of the length of the following tube section, in particular preferably at most half or one-third of the following tube section.

3. Folding stick (1) according to one of the preceding claims, **characterised in that** the protective sheath (61) has at least one radially outwardly projecting, preferably circumferential extension (21, 26, 37) at its end facing the end plug (18) for a form-fitting connection with the end plug (18).

4. Folding stick (1) according to claim 3, **characterised in that** the axial through-opening (64) of the end plug (18) has at least one recess or groove (3), preferably a circumferential groove, into which the extension (21) engages, wherein the extension (21) is preferably arranged at the end of the protective sheath (61) facing the end plug (18).

5. Folding stick (1) according to claim 4, **characterised in that** it is a circumferential groove (3) with a depth in the range of 0.5-3 mm, preferably 1-2 mm and/or an axial width in the range of 0.5-4 mm, preferably in the range of 1-3 mm, which is preferably designed as a rectangular groove, and that the extension (21) has a radial length protruding beyond the cylindrical outer surface (35) of the protective sheath (61) in the range of 0.5-3 mm, preferably in the range of 1-2 mm.

6. Folding stick (1) according to one of the preceding claims, **characterised in that** the protective sheath (61) has two radial extensions (26, 37) extending in the axial direction, in which the distance between the facing radial surfaces (26', 37') corresponds essentially to the axial length of the end plug (18), so that these radial surfaces (26', 37') come into contact with radial end surfaces (4, 97) of the end plug (18).

7. Folding stick (1) according to claim 6, wherein the surface (38) of the extension (37) facing the following pipe section is designed as a conical extension (38) which widens from the cylindrical outer circumference (35) to the maximum radial length of this extension (38).

8. Folding stick (1) according to one of the preceding claims, **characterised in that** the protective sheath (61) has an axial through-opening whose internal diameter is greater than the external diameter of the pull cable (16), wherein the protective sheath (61) preferably has an internal diameter in the range of 0.75-3 mm, preferably in the range of 1-2.5 mm, in particular in the range of 1.25-2 mm, and the pull cable (16) has an outer diameter in the range of 0.3-2.5 mm, preferably in the range of 0.5-1 mm.

9. Folding stick (1) according to one of the preceding claims, **characterised in that** the protective sheathing (61) consists of a thermoplastic material, preferably manufactured in an extrusion process or injection moulding process, and wherein the material is preferably a cross-linked or non-cross-linked thermoplastic elastomer selected from the following group: thermoplastic polyamide elastomer, thermoplastic copolyester elastomer, thermoplastic elastomer based on olefin, thermoplastic styrene block copolymer, in particular SBS, SEBS, SEEPS or MBS, wherein the material is preferably transparent or translucent
and/or that the pull cable (16) consists of a flexible, longitudinally tensile and non-elastic material.

10. Folding stick (1) according to one of the preceding claims, **characterised in that** the clamping mechanism (10) is attached to a first tube section (7), and a second tube section (8), which has a smaller or almost equal outer diameter to the inner diameter of the first tube section (7), and which is mounted in the first tube section (7) so as to be displaceable, can be fixed in the relative axial position by the external clamping mechanism (10),
and wherein the positive locking device (50) is implemented on a second pipe section (8), wherein the second pipe section (8) has a smaller or approximately the same outer diameter as the inner diameter of a first pipe section (7), and can be inserted into the first pipe section (7) and fixed in the relative axial position by the positive locking device.

11. Folding stick (1) according to one of the preceding claims, **characterised in that** a end plug (18) with an axial through-opening (64) is detachably screwed, pressed in and/or locked into the plug area (49, 17") and the subsequent pipe section, preferably via locking elements or a bayonet lock,
and/or it is a folding stick (1) with at least four or at least five tube sections (7-9), and that at least three tube sections (8, 8', 9) are connected to each other in the folded state only by a movable connecting element (16) and can be connected via the other plug connections, and an end plug (18) with an axial through-opening (64) is detachably inserted, preferably screwed in, into the plug area (49, 17") and this to the following tube section (64), preferably screwed in, and each of these end plugs (18) has an axial slot (63) through which the pull cable (16) can be inserted into the through-opening (64) in a radial direction.

12. Folding stick (1) according to one of the preceding claims, **characterised in that** the two or three lowest pipe sections (8, 8', 9) are connected to each other by means of the aforementioned pure plug connections, and that the subsequent or uppermost of the three tube sections (7) has an end plug (27) at its upper end, and the pull cable (16) is secured in this uppermost end plug (27).

13. Folding stick (1) according to one of the preceding claims, **characterised in** th that there is a further tube section (7') above the first tube section (7), into which the first tube section (7) can be inserted and can be fixed axially in various positions without steps by means of an external clamping mechanism (10), and that, preferably, the first tube section (7) is connected to this further tube section (7') by a further pull cord, so that when the external clamping mechanism (10) is released, the first pipe section (7) cannot be pulled out of the further pipe section (7'), wherein the further pull rope is preferably detachably attached to the upper end of the further pipe section or to a handle attached thereto, preferably in a rotation-free manner, wherein the attachment of the further pull rope can preferably be released by, if necessary after removing a cover from the handle, the attachment of this further pull rope is released from the outside in a non-destructive manner, for example via a hook connection.

14. Folding stick (1) according to one of the preceding claims, **characterised in that** the end plug (18) is formed in one piece, and
either has an axial slot (64) of a predetermined width but preferably expandable against a restoring force (63) of predetermined width but preferably expandable against a restoring force, through which the pull cable (16) with protective sheathing (61) can be inserted into the through-opening (64) in the radial direction and the protective sheathing (61) can be fixed to the end plug (18) in a form-fitting manner,
or as a flexible component has two end plug halves (96) connected preferably by a film hinge (93), wherein the film hinge (93) connects the end plug halves (96) only on one side of the through-opening (64).

15. Method for assembling or repairing a folding stick (1) according to one of the preceding claims, **characterised in that** the method comprises at least one step in which the end plug (18) is or is expanded by opening the slot (63), the pull cable (16) with the protective sheath (61) pushed on is inserted into the through-opening (64) and the end plug (18) is closed again, thereby creating the form-fitting connection between the end plug (18) and the protective sheath (61), and the end plug (18) is fastened in the plug area (49, 17"), whereby, preferably in the case of several pure plug connections, individual protective sheaths (61) are pushed onto the same pull cable.

## Revendications

1. Bâton pliant (1) comprenant au moins trois sections tubulaires (7-9), les sections tubulaires (7-9) étant reliées entre elles de manière alignée le long de l'axe du bâton (32) au moyen de raccords enfichables lorsque le bâton pliant (1) est assemblé, et au moins deux ou au moins trois sections tubulaires (8, 8', 9) ne sont reliées entre elles, à l'état replié, que par un élément de liaison mobile sous la forme d'un câble de traction (16), et une poignée de bâton (2) étant disposée sur une section tubulaire supérieure (7, 7') et une pointe de bâton (23) étant disposée sur une section tubulaire inférieure (9),
au moins l'un des raccords enfichables étant réalisé par un verrouillage sous la forme d'un mécanisme de serrage externe (10) et/ou d'un dispositif d'encliquetage par complémentarité de forme (50),
le verrouillage étant fixé à une première section de tube (7), et une deuxième section de tube (8), qui présente un diamètre extérieur inférieur ou presque identique au diamètre intérieur de la première section de tube (7), et qui est montée de manière coulissante dans la première section de tube (7), peut être fixée dans sa position axiale relative par le verrouillage,
qu'au moins un autre raccord enfichable est conçu comme un raccord enfichable pur, dans lequel les sections de tube (8, 8', 9) ne sont fixées que dans une direction axiale lorsqu'elles sont assemblées,
au moins les sections de tube participant aux raccords enfichables purs (7-9) participant aux raccords enfichables purs sont reliées entre elles par au moins le câble de traction (16), qui est fixé à la section de tube la plus basse (9) et à une section de tube supérieure ou à la section de tube la plus haute (7) et qui est disposé de manière à s'étendre à travers l'espace intérieur (31) d'au moins les sections de tube (8-9) participant aux raccords enfichables purs,
et que le bâton pliant (1) est conçu de telle sorte qu'il peut être transféré de l'état plié à l'état assemblé en emboîtant la ou les autres connexions enfichables, puis, une fois le verrouillage desserré, en retirant la deuxième section de tube (8) de la première section de tube (7) jusqu'à ce que le câble de traction (16) soit sous tension, et en fixant le verrouillage,
le ou les autres raccords enfichables étant conçus de telle sorte qu'ils comportent, sur une section de tube, un tenon de guidage (17) muni d'une ouverture centrale axiale (36) pour le câble de traction (16), lequel tenon est fixé de manière rigide à une section de fixation (17') dans cette section de tube et présente, de manière, une zone de tenon (49, 17") axialement opposée, exposée à l'état plié et pouvant être insérée dans l'autre section de tube, la section de fixation (17') et la zone de tenon (49, 17") présentent une ouverture de passage pour le câble de traction (16),
la zone de tenon (49, 17") et la section de tube suivante est inséré de préférence de manière amovible un tenon d'extrémité (18) avec une ouverture de passage axiale (64), et ce tenon d'extrémité (18) présentant une fente axiale (63) à travers laquelle le câble de traction (16) peut être introduit dans l'ouverture de passage axiale (64) dans le sens radial
**caractérisé en ce que**
dans le cas d'au moins un raccordement par emboîtement, une gaine de protection tubulaire (61) est prévue autour du câble de traction (16), laquelle est maintenue par complémentarité de forme dans ou sur le tenon d'extrémité (18), le câble de traction (16) pouvant coulisser dans la gaine de protection (61).

2. Bâton pliant (1) selon la revendication 1, **caractérisé en ce que**, à l'état assemblé, la gaine de protection (61) ne s'étend pas avec son extrémité libre (5) jusqu'à l'extrémité de la section de tube suivante dans laquelle la zone du tenon (49, 17") est insérée, s'étendant de préférence au maximum jusqu'aux deux tiers de la longueur de la section de tube suivante, en particulier de préférence jusqu'à la moitié ou un tiers au maximum de la section de tube suivante.

3. Bâton pliant (1) selon l'une des revendications précédentes, **caractérisé en ce que** la gaine de protection (61) présente, à son extrémité tournée vers le tenon d'extrémité (18), au moins un élargissement (21, 26, 37) s'étendant radialement vers l'extérieur, de préférence sur tout le pourtour, pour une liaison par complémentarité de forme avec le tenon d'extrémité (18).

4. Bâton pliant (1) selon la revendication 3, **caractérisé en ce que** l'ouverture axiale traversante (64) du tenon d'extrémité (18) comporte au moins un renfoncement ou une rainure (3), de préférence une rainure périphérique, dans laquelle s'engage l'élargissement (21), l'élargissement (21) étant de préférence disposé à l'extrémité de la gaine de protection (61) tournée vers le tenon d'extrémité (18).

5. Bâton pliant (1) selon la revendication 4, **caractérisé en ce qu'**il s'agit d'une rainure périphérique (3) d'une profondeur comprise entre 0,5 et 3 mm, de préférence entre 1 et 2 mm , et/ou d'une largeur axiale comprise entre 0,5 et 4 mm, de préférence comprise entre 1 et 3 mm, qui est de préférence réalisée sous forme de rainure rectangulaire, et **en ce que** l'élargissement (21) présente une longueur radiale dépassant de la surface extérieure cylindrique (35) de la gaine de protection (61) comprise entre 0,5 et 3 mm, de préférence comprise entre 1 et 2 mm.

6. Bâton pliant (1) selon l'une des revendications précédentes, **caractérisé en ce que** la gaine de protection (61) présente deux élargissements radiaux (26, 37) s'étendant dans la direction axiale, dans lesquels la distance entre les surfaces radiales en regard (26', 37') correspond essentiellement à la longueur axiale du tenon d'extrémité (18), de sorte que ces surfaces radiales (26', 37') viennent en appui contre les surfaces d'extrémité radiales (4, 97) du tenon d'extrémité (18).

7. Bâton pliant (1) selon la revendication 6, dans lequel la surface (38) de l'élargissement (37) tournée vers la section de tube suivante est conçue comme un élargissement conique (38) qui s'élargit depuis la circonférence extérieure cylindrique (35) jusqu'à la longueur radiale maximale de cet élargissement (38).

8. Bâton pliant (1) selon l'une des revendications précédentes, **caractérisé en ce que** la gaine de protection (61) présente une ouverture axiale de passage dont le diamètre intérieur est supérieur au diamètre extérieur du câble de traction (16), la gaine de protection (61) présentant de préférence un diamètre intérieur compris entre 0,75 et 3 mm, de préférence entre 1 et 2,5 mm, en particulier compris entre 1,25 et 2 mm, et le câble de traction (16) un diamètre extérieur compris entre 0,3 et 2,5 mm, de préférence entre 0,5 et 1 mm.

9. Bâton pliant (1) selon l'une des revendications précédentes, **caractérisé en ce que** la gaine de protection (61) est constituée d'un matériau thermoplastique, de préférence fabriqué selon un procédé d'extrusion ou de moulage par injection, et dans lequel le matériau est de préférence un élastomère thermoplastique réticulé ou non réticulé choisi parmi le groupe suivant : élastomère polyamide thermoplastique, élastomère copolyester thermoplastique, élastomère thermoplastique à base d'oléfine, copolymère thermoplastique à blocs styrène, en particulier SBS, SEBS, SEEPS ou MBS, le matériau étant de préférence transparent ou translucide
et/ou que le câble de traction (16) est constitué d'un matériau flexible, résistant à la traction dans le sens longitudinal et non élastique.

10. Bâton pliant (1) selon l'une des revendications précédentes, **caractérisé en ce que** le mécanisme de serrage (10) est fixé à un premier tronçon de tube (7) et qu'un deuxième tronçon de tube (8), qui présente un diamètre extérieur inférieur ou presque identique au diamètre intérieur du premier tronçon de tube (7) et qui est montée de manière coulissante dans la première section de tube (7), peut être fixée dans sa position axiale relative par le mécanisme de serrage externe (10),
et le dispositif d'encliquetage par complémentarité de forme (50) étant réalisé sur un deuxième tronçon de tube (8), le deuxième tronçon de tube (8) ayant un diamètre extérieur inférieur ou presque égal au diamètre intérieur d'un premier tronçon de tube (7), et peut être insérée dans la première section de tube (7) et peut être fixée dans la position axiale relative par le dispositif d'encliquetage par complémentarité de forme.

11. Bâton pliant (1) selon l'une des revendications précédentes, **caractérisé en ce que** dans la zone du tenon (49, 17") et à la jonction avec la section de tube suivante, un tenon d'extrémité (18) avec une ouverture axiale traversante (64) est vissé, pressé et/ou encliqueté de manière amovible, de préférence à l'aide d'éléments d'encliquetage ou d'une fermeture à baïonnette,
et/ou qu'il s'agit d'un bâton pliable (1) comportant au moins quatre ou au moins cinq sections tubulaires (7-9), et qu'au moins trois sections tubulaires (8, 8', 9) ne sont reliées entre elles, à l'état replié, que par un élément de liaison mobile (16) et peuvent être reliées par les autres connexions enfichables, et dans la zone du tenon (49, 17") et celle-ci vers la section de tube suivante, un tenon d'extrémité (18) avec une ouverture de passage axiale (64), de préférence vissé, et chacun de ces tenons d'extrémité (18) présentant une fente axiale (63) à travers laquelle le câble de traction (16) peut être introduit dans l'ouverture de passage (64) dans le sens radial.

12. Bâton pliant (1) selon l'une des revendications précédentes, **caractérisé en ce que** les deux ou trois sections de tube inférieures (8, 8', 9) sont reliées entre elles par lesdites connexions enfichables, et **en ce que** la section de tube suivante ou la plus haute des trois sections de tube (7) comporte à son extrémité supérieure un embout (27), et le câble de traction (16) est fixé dans cet embout supérieur (27).

13. Bâton pliant (1) selon l'une des revendications précédentes, **caractérisé en ce qu'**il existe, au-dessus du premier tronçon de tube (7), un autre tronçon de tube (7') dans lequel le premier tronçon de tube (7) peut être inséré et qui peut être fixé axialement en continu dans différentes positions à l'aide d'un mécanisme de serrage (10) situé à l'extérieur, et **en ce que**, de préférence, la première section de tube (7) est reliée à cette autre section de tube (7') par un autre câble de traction, de sorte que, lorsque le mécanisme de serrage externe (10) est desserré (10), le premier tronçon de tube (7) ne peut pas être retiré du tronçon de tube supplémentaire (7'), le câble de traction supplémentaire étant de préférence fixé de manière amovible à l'extrémité supérieure du tronçon de tube supplémentaire ou à une poignée qui y est fixée, de préférence de manière non rotative, la fixation du câble de traction supplémentaire pouvant être desserrée, le cas échéant après avoir retiré un couvercle de la poignée, la fixation de ce câble de traction supplémentaire est libérée de l'extérieur sans destruction, par exemple via une connexion à crochet.

14. Bâton pliant (1) selon l'une des revendications précédentes, **caractérisé en ce que** le tenon d'extrémité (18) est formé d'une seule pièce et
présente soit une fente axiale (63) de largeur prédéfinie, mais pouvant de préférence être élargie contre une force de rappel (63) prédéfinie en largeur mais pouvant être élargie de préférence contre une force de rappel, à travers laquelle le câble de traction (16) avec gaine de protection (61) peut être introduit dans l'ouverture de passage (64) dans le sens radial et la gaine de protection (61) peut être fixée par complémentarité de forme sur le tenon d'extrémité (18),
ou comporte, en tant qu'élément flexible, deux moitiés de tenon d'extrémité (96) reliées de préférence par une charnière en film (93), la charnière en film (93) ne reliant les moitiés de tenon d'extrémité (96) que d'un seul côté de l'ouverture de passage (64).

15. Procédé de montage ou de réparation d'un bâton pliant (1) selon l'une des revendications précédentes, **caractérisé en ce que** le procédé comprend au moins une étape dans laquelle le tenon d'extrémité (18) est élargi ou est élargi en ouvrant la fente (63), le câble de traction (16) avec gaine de protection (61) enfilée est inséré dans l'ouverture de passage (64) et le tenon d'extrémité (18) est refermé, ce qui établit la liaison par complémentarité de forme entre le tenon d'extrémité (18) et la gaine de protection (61), et le tenon d'extrémité (18) est fixé dans la zone du tenon (49,17"), de préférence, dans le cas de plusieurs connexions purement enfichables, des gaines de protection individuelles (61) sont enfilées autour du même câble de traction.
